# EUROPÄISCHE PATENTSCHRIFT

(11) **EP 1 637 471 B1**
(45) Veröffentlichungstag und Bekanntmachung des Hinweises auf die Patenterteilung: **16.04.2008**
(21) Anmeldenummer: 05016629.7
(22) Anmeldetag: 30.07.2005
(51) Int. Cl.: B65D 85/34

(54) **Kastenförmiger Behälter, insbesondere für den Transport und die Lagerung von landwirtschaftlichen Produkten**
Crate-like container, especially for the transport and storage of agricultural products
Récipient en forme de boîte, en particulier destiné au transport de produits agricoles

(30) Priorität: 16.09.2004 DE 202004014382 U
(43) Veröffentlichungstag der Anmeldung: 22.03.2006
(73) Patentinhaber: bekuplast Kunststoffverarbeitungs-GmbH, 49824 Ringe (DE)
(72) Erfinder: Roelofs, Wilhelm, 49824 Ringe (DE)
(74) Vertreter: Linnemann, Winfried

(56) Entgegenhaltungen:
- EP-B- 0 786 412
- DE-U1- 8 119 990
- DE-U1- 9 205 964
- FR-A- 2 395 194
- US-A- 5 429 261
- US-A1- 2002 195 450

## Beschreibung

Die Erfindung bezieht sich auf einen kastenförmigen Behälter, insbesondere für Transport und Lagerung von landwirtschaftlichen Produkten, mit einem im Wesentlichen rechteckigen Boden, mit vier Seitenwänden und mit einer offenen Oberseite, die mit einer flexiblen, gegen den Behälter verspannbaren Abdeckung abdeckbar ist.

Kastenförmige Behälter sind in vielen Ausführungen bekannt; insbesondere werden sie heute aus Kunststoff vorwiegend im Spritzgußverfahren, mit geschlossenen oder durchbrochenen Seitenwänden, hergestellt und als Mehrwegverpackungen eingesetzt. Um leere Behälter in platzsparender Weise transportieren und lagern zu können, werden kastenförmige Behälter auch mit klappbaren Seitenwänden versehen, wie dies z. B. aus der EP 0 786 412 B1 zu entnehmen ist. Auf den weiteren aus dieser Schrift bekannten Stand der Technik wird ausdrücklich hingewiesen.

Gattungsgemäße Behälter können auch zum Präsentieren der darin befindlichen Waren, wie z. B. Obst oder Gemüse, dienen, z. B. in oder vor einem Laden oder an einem Marktstand.

Bei Lagerung und Transport von Produkten, aber vor allem auch bei deren Präsentation zum Verkauf, kann es wünschenswert sein, zum Schutz der eventuell empfindlichen Produkte gegen äußere schädliche Einflüsse den oben offenen Behälter abzudecken. Hierzu bietet sich die Verwendung einer flexiblen und evtl. durchsichtigen Abdeckung an, etwa in Form eines engmaschigen Netzes oder einer dünnen Folie aus Kunststoff.

Ein Transportkasten mit einer solchen Abdeckung ist aus der US 2002/0195450 A1 bekannt. Hier wird eine flexible Kunststoffabdeckung für einen Produktbehälter gezeigt, wobei die Kunststoffabdeckung aus einem Folienzuschnitt besteht, in den einerseits Belüftungsöffnungen und andererseits passend zu dem zugehörigen Behälterrand nahe den vier Ecken der Kunststoffabdeckung abgewinkelte Befestigungsschlitze in die Folie eingeschnitten sind. Die Kunststoffabdeckung wird von oben über den Behälter gespannt und an den Ecken des Behälters nach unten gezogen. Aufgrund der Befestigungsschlitze in der Kunststoffabdeckung greifen die Schnittkanten außen um die Behälterecken, wodurch sich die Kunststoffabdeckung auf dem Behälter verspannt. Dabei soll sich die Kunststoffabdeckung allein mit Hilfe der eingeschnittenen Eckschlitze durch ihre Spannung und durch Reibung an der Außenfläche des Behälters ausreichend festhalten.

Auch in der FR-A-2 395 194 wird eine Abdeckfolie für Obst- und Gemüsekästen mit vier in den Ecken angeordneten, nach oben vorstehenden Pfosten beschrieben. Die Abdeckfolie besitzt passend zu den nach oben vorstehenden Pfosten Einschnitte, so dass die Folie von oben über die Pfosten gezogen werden kann. Nach dem Aufziehen der Folie verlaufen die Pfosten durch die Einschnitte in der Abdeckfolie.

Die Einschnitte sind dabei so ausgeführt und angeordnet, dass die Folie unter einer geringen Spannung steht, so dass eine ausreichende Reibung gegenüber den Pfosten erzeugt wird.

Im Allgemeinen werden solche flexiblen Abdeckungen auch mit Hilfe einer Schnur, eines Gummirings oder dergleichen auf einem offenen Behälter befestigt. Diese Befestigung erfordert jedoch ein loses zusätzliches Befestigungsmittel, das nicht immer greifbar und zudem umständlich und nicht immer sicher anzubringen ist.

Das Problem, das mit der vorliegenden Erfindung gelöst werden soll, besteht in Anbetracht des Standes der Technik darin, einen Behälter zu schaffen, der mit einer nicht speziell hergestellten, sondern möglichst einfach gestalteten und somit universell einsetzbaren flexiblen Abdeckung versehen werden kann, wobei diese schnell und einfach anzubringen sein soll und einen zuverlässigem Zusammenhalt mit dem Behälter bietet.

Um dies zu erreichen, schlägt die Erfindung vor, daß an oder zumindest nahe jeder Ecke an der Außenseite der Seitenwände zumindest eine vorstehende, spitze und starre Nase angeordnet ist.

Bei einer derartigen Gestaltung des Behälters kann eine geeignete dünne und flexible Abdeckung, die etwas größer ist als die Behälteroberseite, über die offene Oberseite gelegt, mit ihrem überstehenden Rand nach unten umgeschlagen und an der Außenseite der Wände heruntergezogen werden. Dabei dehnt sich das flexible Material der Abdeckung etwas elastisch und kann an die Nasen angelegt und leicht angedrückt werden. Beim Loslassen des Randes verhaken sich die vorstehenden spitzen Nasen in die Unterseite des abgebogenen, unter Zugspannung stehenden Randes der flexiblen Abdeckung. Dieser Vorgang kann bei einem relativ großen oder langen Behälter mit mehr als vier Nasen mittels der einer Folie oder einem Netz oder dergleichen Abdeckung innewohnenden hohen Flexibilität auch mehrmals nacheinander, d. h. abschnittsweise zu je zwei oder mehreren gegenüberliegenden Nasen, durchgeführt werden. Die Abdeckung überdeckt schließlich die offene Oberseite des Behälters völlig, liegt auf dem ebenen oberen Rand der Wände dicht auf und wird durch die Nasen unter Spannung sicher auf dem Behälter gehalten.

Zum Entfernen braucht der Rand der Abdeckung nur wieder etwas weiter nach unten gedehnt zu werden, damit er von den Nasen etwa waagerecht abgezogen und somit die Abdekkung entfernt werden kann. Es wird sogar möglich, den Behälter wiederholt zu öffnen und zu verschließen, z. B. um aus einer Obstlade zu Verkaufszwecken hin und wieder ein Teil Obst zu entnehmen.

Durch die Anordnung der Nasen wird also ermöglicht, daß in sehr einfacher und bequemer, aber dennoch sicherer Weise ein flexibles Abdeckelement zum Schutz des Inhalts über einen oben offenen Behälter gespannt und ebenso leicht auch wieder entfernt werden kann.

Zur wirksamen Verhakung wird insbesondere vorgesehen, daß die Nase eine Oberseite und eine Unterseite aufweist, die zwischen sich einen Winkel bilden, der zumindest schräg nach unten weist. Ein solcher Winkel kann als spitzer Winkel ausgebildet sein. Dabei kann die Unterseite zumindest etwa waagerecht verlaufen.

Die Nase kann zur Erfüllung des ihr zugedachten Zwecks unterschiedlicher Form sein. Insbesondere können Oberseite und/oder Unterseite der Nase geradlinig oder gebogen verlaufen, wobei die Biegung konvex oder konkav sein kann. Oberseite und/oder Unterseite der Nase können auch einen Hinterschnitt aufweisen. Auch kann sie zur robusten Ausbildung mit einer Verstärkung in die Seitenwand übergehen.

Bei relativ kleinen rechteckigen, auch quadratischen Behältern kann es genügen, die Nasen an zwei gegenüberliegenden Seitenwänden anzuordnen; die flexible Abdeckung steht dann in einer Richtung unter Spannung. Bei größeren Behältern können die Nasen an vier gegenüberliegenden Seitenwänden angeordnet sein; die Abdeckung steht dann in zwei Richtungen unter Spannung. Bei noch größeren oder längeren Behältern kann es erforderlich oder zweckmäßig sein, daß zwischen den beiden Nasen einer Seitenwand zumindest eine oder sogar mehrere weitere Nasen angeordnet sind.

Werden bei einem rechteckigen Behälter die an den Ecken angeordneten Nasen innerhalb des geometrisch rechteckigen Umrisses des Behälters angeordnet, so sind sie besonders gegen schädliche äußere Krafteinwirkung, insbesondere hervorgerufen durch Anstoßen an gleichartige Behälter, geschützt. Eine solche Nase kann z. B. zwischen der äußeren Abrundung einer Ecke und ihrem geometrisch rechtwinkligen Umriß angeordnet sein. In diesem Fall kann die flexible Abdeckung in zwei Richtungen, gewissermaßen über Kreuz, nämlich jeweils von einer Ecke zur diagonal gegenüber liegenden Ecke, gespannt und befestigt werden.

Besonders bei aus Kunststoff, z. B. im Spritzguß, gefertigten Behältern bietet es sich an, daß die Nase integral an die Seitenwand angeformt ist.

Zum Nachrüsten kann die Nase jedoch auch als separates Bauteil ausgebildet und über einen angeformten Abschnitt mit der Seitenwand verbunden sein. So kann die Nase mit einem Abschnitt in eine eventuell schon vorhandene Öffnung der Seitenwand eingesteckt sein und dort durch Form- oder Kraftschluß festgehalten sein. Die Nase kann aber auch mit einem Abschnitt an eine geeignete Fläche der Außenseite der Seitenwand angeklebt oder angeschweißt sein.

Zusätzlich kann unterhalb der Nase und mit Abstand dazu zumindest ein Vorsprung, z.B. in Form einer Rippe, angeordnet sein. Dann kann der Behälter seitlich von einem Spannband oder -gurt oder dergleichen gut gehalten werden, da das Band oder der Gurt nicht mehr vertikal verrutschen kann. Ein Spannband oder -gurt kann insbesondere um mehrere nebeneinander gestapelte gleichartige Behälter geschlungen sein, um sie beim Transport sicher zusammen zu halten.

Schließlich kann ein rechteckiger Behälter auch einklappbare Seitenwände umfassen, die mit den Nasen und eventuellen Vorsprüngen versehen sind bzw. versehen werden können.

Weitere besondere Vorteile sind für den Fachmann auch der nachfolgenden Beschreibung von Ausführungsbeispielen der Erfindung entnehmbar.
- Figur 1: zeigt in vereinfachter Darstellung einen offenen rechteckigen Behälter in der Draufsicht,
- Figur 2: zeigt in vereinfachter Darstellung einen offenen quadratischen Behälter in der Draufsicht,
- Figur 3: zeigt in vereinfachter Darstellung einen offenen, langen rechteckigen Behälter in der Draufsicht,
- Figur 4: zeigt in perspektivischer Teilansicht den Eckbereich einer Seitenwand eines offenen Behälters von innen,
- Figur 5: zeigt in perspektivischer Teilansicht den Eckbereich der Seitenwand des offenen Behälters aus Figur 4, nun von außen,
- Figur 6: zeigt die Anordnung einer Nase an einer Ecke, etwa nach Figur 5, in der Seitenansicht und
- Figur 7: zeigt die Anordnung nach Figur 6 in der Draufsicht.

In Figur 1 ist ein Behälter 1 in der Draufsicht gezeigt, von dessen rechteckigem Boden 2 sich vier senkrecht nach oben ragende Seitenwände 3 bis 6 erstrecken. Die Seitenwände 3 bis 6 sind hier schwenkbar mit dem Boden 2 verbunden und durch eine Gelenkanordnung auf diesen aufklappbar. Die beiden längeren, einander gegenüberliegenden Seitenwände 3 und 5 sind nahe der offenen Oberseite 7 und nahe den Ecken 8 an ihren Außenseiten 9 und 10 mit sich gegenüberliegenden, baugleichen Nasen 11 versehen, die weiter unten näher beschrieben werden.

In Figur 2 ist ein Behälter 12 in der Draufsicht gezeigt, von dessen quadratischem Boden 13 sich vier senkrecht nach oben ragende, hier ebenfalls klappbare Seitenwände 14 bis 17 erstrecken. Alle Seitenwände 14 bis 17 sind an ihren Außenseiten 18 bis 21 nahe ihrer offenen Oberseite 22 und nahe den Ecken 23 bis 26 mit baugleichen Nasen 27 versehen, die sich jeweils gegenüberliegen.

In Figur 3 ist ein relativ langer, rechteckiger Behälter 28 in der Draufsicht dargestellt, der im Aufbau dem Behälter 1 in Figur 1 im Wesentlichen entspricht, jedoch starre, mit dem Boden fest verbundene oder einstückige Wände aufweist. Hier sind außerdem zusätzlich zu den nahe den Ecken 29 angeordneten Nasen 30 weitere zwei sich gegenüberliegende Nasen 30a außen an den längeren Seitenwänden angeordnet.

In Figur 4 ist eine klappbare Seitenwand 31 eines nicht näher gezeigten Behälters in perspektivischer Ansicht dargestellt. Die Seitenwand 31 weist seitlich eine von der Oberseite 32 bis zur Unterseite 33 durchgehende Abrundung 34 der Außenseite 35 auf. Nahe der Oberseite 32 ist an die Abrundung 34 eine Nase 36 integral angeformt und im Abstand A darunter eine erste Ausnehmung 37 und im Abstand B dazu eine zweite gleiche Ausnehmung 37 eingebracht.

In Figur 5 ist die klappbare Seitenwand 31 aus Figur 4 in einer anderen Blickrichtung dargestellt. Die Seitenwand 31 weist seitlich rechts die von der Oberseite 32 bis zur Unterseite 33 durchgehende Abrundung 34 der Außenseite 35 auf. Nahe der Oberseite 32 ist an die Außenseite 35 die Nase 36 integral angeformt. Im Abstand A ist darunter die erste Ausnehmung 37 und im Abstand B dazu die zweite, gleiche Ausnehmung 37 eingebracht.

Figur 6 zeigt die Nase 36 der Figuren 4 und 5 in vereinfachter Seitenansicht. Diese beispielhafte Ausführungsform der Nase 36 ist folgendermaßen aufgebaut:

Die Nase 36 besteht aus hartem Kunststoff, nämlich dem Material der Seitenwand 31, steht aus der Außenseite 35 im Bereich der Abrundung 34 vor, ist spitz geformt und starr ausgebildet. Die Nase 36 hat in der Draufsicht etwa die Form einer schmalen Rippe und umfaßt eine etwa geradlinig waagerecht verlaufende Unterseite 45 und eine im spitzen Winkel β zur Unterseite 45 geradlinig verlaufende schräge Oberseite 46. Die Nase 36 weist somit mit ihrem spitzen Winkel β schräg nach unten.

Als mögliche Variante ist an der Unterseite 45 strichpunktiert eine Hinterschneidung 47 angedeutet, die abgerundet in die Außenseite 35 der Abrundung 34 übergeht. Weitere mögliche Abwandlungen in der Form einer Nase und deren Seiten sind in der allgemeinen Beschreibung genannt.

Figur 7 zeigt die Nase 36 nach der Figur 6 in vereinfachter Draufsicht. Hier wird sichtbar, daß der an sich schmalen Nase 36 eine seitliche Verstärkung 48 angeformt ist, mit der sie in die Seitenwand 31 übergeht. Die geometrische äußere Ecke 49 des Behälters bzw. der Seitenwand 31 ist strichpunktiert angedeutet. Hier wird klar, daß die Nase 36 an der Abrundung 34 noch innerhalb der Ecke 49 und damit innerhalb des rechteckigen Umrisses des Behälters liegt. Die Nase 36 ist so gegen Schäden durch Anstoßen an benachbarte Behälter geschützt.

### Bezugszeichenliste:

- 1: Behälter
- 2: Boden
- 3: Seitenwand
- 4: Seitenwand
- 5: Seitenwand
- 6: Seitenwand
- 7: Oberseite
- 8: Ecke
- 9: Außenseite
- 10: Außenseite
- 11: Nase
- 12: Behälter
- 13: Boden
- 14: Seitenwand
- 15: Seitenwand
- 16: Seitenwand
- 17: Seitenwand
- 18: Außenseite
- 19: Außenseite
- 20: Außenseite
- 21: Außenseite
- 22: Oberseite
- 23: Ecke
- 24: Ecke
- 25: Ecke
- 26: Ecke
- 27: Nase
- 28: Behälter
- 29: Ecke
- 30: Nase
- 30a: Nase
- 31: Seitenwand
- 32: Oberseite
- 33: Unterseite
- 34: Abrundung
- 35: Außenseite
- 36: Nase
- 37: Ausnehmung
- 38: Seitenwand
- 39: Oberseite
- 45: Unterseite
- 46: Oberseite
- 47: Hinterschneidung
- 48: Verstärkung
- 49: Ecke, geometrisch

- A: Abstand
- B: Abstand
- β: Winkel

## Patentansprüche

1. Kastenförmiger Behälter (1, 12, 28), insbesondere für Transport und Lagerung von landwirtschaftlichen Produkten, mit einem im Wesentlichen rechteckigen Boden (2, 13), mit vier Seitenwänden (3 bis 6, 14 bis 17, 31) und mit einer offenen Oberseite (7, 22), die mit einer flexiblen, gegen den Behälter (1, 12, 28) verspannbaren Abdeckung abdeckbar ist
**dadurch gekennzeichnet,**
**daß** an oder zumindest nahe jeder Ecke (23 bis 26) an der Außenseite (18 bis 21, 35) der Seitenwände (3 bis 6, 14 bis 17, 31) zumindest eine vorstehende, spitze und starre Nase (11, 27, 30, 36) so angeordnet ist, daß die flexible Abdeckung mit einem über die offene Oberseite (7, 22) überstehenden, nach unten umgeschlagenen Rand unter Zugspannung mit den Nasen (11, 27, 30, 36) verhakbar ist, wobei die Nasen (11, 27, 30, 36) jeweils eine Oberseite (46) und eine Unterseite (45) aufweisen, die zwischen sich einen spitzen, nach unten weisenden Winkel (β) bilden und wobei jeweils eine an einer Ecke (23 bis 26) angeordnete Nase (11, 27, 30, 36) innerhalb des rechteckigen Umrisses des Behälters (1, 12, 28) zwischen der Abrundung (34) einer Ecke (23 bis 26) und deren rechtwinkligem Umriß (49) liegt.

2. Behälter nach Anspruch 1, **dadurch gekennzeichnet, daß** die Unterseite (45) effektiv zumindest etwa waagerecht verläuft.

3. Behälter nach Anspruch 1 oder 2, **dadurch gekennzeichnet, daß** die Oberseite (46) und/oder die Unterseite (45) der Nase (11, 27, 30, 36) geradlinig verläuft.

4. Behälter nach Anspruch 1 oder 2, **dadurch gekennzeichnet, daß** Oberseite (46) und/oder die Unterseite (45) der Nase (11, 27, 30, 36) gebogen verläuft.

5. Behälter nach Anspruch 4, **dadurch gekennzeichnet, daß** Oberseite (46) und/oder die Unterseite (45) der Nase (11, 27, 30, 36) konvex gebogen verläuft.

6. Behälter nach Anspruch 4, **dadurch gekennzeichnet, daß** Oberseite (46) und/oder die Unterseite (45) der Nase (11, 27, 30, 36) konkav gebogen verläuft.

7. Behälter nach einem der Ansprüche 1 bis 6, **dadurch gekennzeichnet, daß** Oberseite (46) und/oder die Unterseite (45) der Nase (11, 27, 30, 36) eine Hinterschneidung (47) aufweist.

8. Behälter nach einem der Ansprüche 1 bis 7, **dadurch gekennzeichnet, daß** die Nase (11, 27, 30, 36) über eine Verstärkung (48) in die Seitenwand (3 bis 6, 14 bis 17, 31) übergeht.

9. Behälter nach einem der Ansprüche 1 bis 8, **dadurch gekennzeichnet, daß** die Nasen (11, 27, 30, 36) an zwei gegenüberliegenden Seitenwänden (3 bis 6, 14 bis 17, 31) angeordnet sind.

10. Behälter nach einem der Ansprüche 1 bis 8, **dadurch gekennzeichnet, daß** die Nasen (11, 27, 30, 36) an vier gegenüberliegenden Seitenwänden (3 bis 6, 14 bis 17, 31) angeordnet sind.

11. Behälter nach einem der Ansprüche 1 bis 10, **dadurch gekennzeichnet, daß** zwischen den beiden Nasen (11, 27, 30, 36) einer Seitenwand (3 bis 6, 14 bis 17, 31) zumindest eine weitere Nase (30a) angeordnet ist.

12. Behälter nach einem der Ansprüche 1 bis 11, **dadurch gekennzeichnet, daß** unterhalb der Nase (11, 27, 30, 36) und mit Abstand dazu zumindest ein Vorsprung angeordnet ist.

13. Behälter nach einem der Ansprüche 1 bis 12, **dadurch gekennzeichnet, daß** die Nase (11, 27, 30, 36) integral an die Seitenwand (3 bis 6, 14 bis 17, 31) angeformt ist.

14. Behälter nach einem der Ansprüche 1 bis 12, **dadurch gekennzeichnet, daß** die Nase (11, 27, 30, 36) als separates Bauteil gebildet und über einen angeformten Abschnitt mit der Seitenwand (3 bis 6, 14 bis 17, 31) verbunden ist.

15. Behälter nach Anspruch 14, **dadurch gekennzeichnet, daß** die Nase (11, 27, 30, 36) mit einem Abschnitt in eine Öffnung der Seitenwand (3 bis 6, 14 bis 17, 31) eingesteckt ist.

16. Behälter nach Anspruch 14, **dadurch gekennzeichnet, daß** die Nase (11, 27, 30, 36) mit einem Abschnitt an die Seitenwand (3 bis 6, 14 bis 17, 31) angeklebt oder angeschweißt ist.

17. Behälter nach einem der Ansprüche 1 bis 16, **dadurch gekennzeichnet, daß** der Behälter (1, 12, 28) einklappbare Seitenwände (3 bis 6, 14 bis 17, 31) umfaßt.

## Claims

1. A crate-like container (1, 12, 28), in particular for the transport and storage of agricultural products, comprising an essentially rectangular floor (2, 13), four sidewalls (3 to 6, 14 to 17, 31) and an open upper side (7, 22) which can be covered with a flexible cover that can be tightened against the container (1, 12, 28),
**characterized in that**, at or at least near each corner (23 to 26), at least one projecting sharp-pointed and rigid catch (11, 27, 30, 36) is arranged on the outside (18 to 21, 35) of the sidewalls (3 to 6, 14 to 17, 31) such that the flexible cover can be clasped to the catches (11, 27, 30, 36) under tension and with an edge that projects beyond the open upper side (7, 22) and is turned over in downward direction, wherein the catches (11, 27, 30, 36) each comprise an upper side (46) and a lower side (45) forming an acute downward angle (β) therebetween and wherein each of the catches (11, 27, 30, 36) arranged at a corner (23 to 26) is positioned inside the rectangular outline of the container (1, 12, 28) between the rounded section (34) of a corner (23 to 26) and the rectangular outline (49) thereof.

2. The container according to Claim 1, **characterized in that** the lower side (45) actually extends at least in an approximately horizontal direction.

3. The container according to Claim 1 or 2, **characterized in that** the upper side (46) and/or the lower side (45) of the catch (11, 27, 30, 36) extend(s) in a straight line.

4. The container according to Claim 1 or 2, **characterized in that** the upper side (46) and/or the lower side (45) of the catch (11, 27, 30, 36) extend(s) in a curved line.

5. The container according to Claim 4, **characterized in that** the upper side (46) and/or the lower side (45) of the catch (11, 27, 30, 36) extend(s) in a convexly curved line.

6. The container according to Claim 4, **characterized in that** the upper side (46) and/or the lower side (45) of the catch (11, 27, 30, 36) extend(s) in a concavely curved line.

7. The container according to anyone of Claims 1 to 6, **characterized in that** the upper side (46) and/or the lower side (45) of the catch (11, 27, 30, 36) comprise(s) an undercut (47).

8. The container according to anyone of Claims 1 to 7, **characterized in that** the catch (11, 27, 30, 36) turns into the sidewall (3 to 6, 14 to 17, 31) via a reinforcement (48).

9. The container according to anyone of Claims 1 to 8, **characterized in that** the catches (11, 27, 30, 36) are arranged on two opposite sidewalls (3 to 6, 14 to 17, 31).

10. The container according to anyone of Claims 1 to 8, **characterized in that** the catches (11, 27, 30, 36) are arranged on four opposite sidewalls (3 to 6, 14 to 17, 31).

11. The container according to anyone of Claims 1 to 10, **characterized in that** at least one additional catch (30a) is arranged between the two catches (11, 27, 30, 36) on a sidewall (3 to 6, 14 to 17, 31).

12. The container according to anyone of Claims 1 to 11, **characterized in that** at least one projection is arranged underneath the catch (11, 27, 30, 36) spaced apart therefrom.

13. The container according to anyone of Claims 1 to 12, **characterized in that** the catch (11, 27, 30, 36) is formed to fit integrally to the sidewall (3 to 6, 14 to 17, 31).

14. The container according to anyone of Claims 1 to 12, **characterized in that** the catch (11, 27, 30, 36) is formed as a separate component and is connected to the sidewall (3 to 6, 14 to 17, 31) through an appropriately formed section.

15. The container according to Claim 14, **characterized in that** the catch (11, 27, 30, 36), with a section thereof, is inserted in an opening of the sidewall (3 to 6, 14 to 17, 31).

16. The container according to Claim 14, **characterized in that** the catch (11, 27, 30, 36), with a section thereof, is glued or welded to the sidewall (3 to 6, 14 to 17, 31).

17. The container according to anyone of Claims 1 to 16, **characterized in that** the container (1, 12, 28) comprises sidewalls (3 to 6, 14 to 17, 31) that can be folded in.

## Revendications

1. Récipient en forme de boîte (1, 12, 28), notamment pour le transport et l'entreposage de produits agricoles, avec un fond essentiellement rectangulaire (2, 13), avec quatre parois latérales (3 à 6, 14 à 17, 31) et avec un côté supérieur ouvert (7, 22) qui peut être recouvert d'un recouvrement flexible, pouvant être haubané contre le récipient (1, 12, 28), **caractérisé en ce qu'**au moins un nez saillant, pointu et rigide (11, 27, 30, 36) est disposé à chaque coin ou au moins près de chaque coin (23 à 26) sur le côté extérieur (18 à 21, 35) des parois latérales (3 à 6, 14 à 17, 31) de sorte que le recouvrement flexible peut être accroché avec un bord dépassant au-dessus du côté supérieur ouvert (7, 22), enveloppé vers le bas, avec un effort de traction avec les nez (11, 27, 30, 36), les nez (11, 27, 30, 36) présentant chacun un côté supérieur (46) et un côté inférieur (45) qui forment entre eux un angle aigu (β) tourné vers le bas et un nez (11, 27, 30, 36) disposé à un coin (23 à 26) se situe à chaque fois au sein du contour rectangulaire du récipient (1, 12, 28) entre l'arrondi (34) d'un coin (23 à 26) et son contour rectangulaire (49).

2. Récipient selon la revendication 1, **caractérisé en ce que** le côté inférieur (45) s'étend en fait au moins à peu près horizontalement.

3. Récipient selon la revendication 1 ou 2, **caractérisé en ce que** le côté supérieur (46) et/ou le côté inférieur (45) du nez (11, 27, 30, 36) s'étend de manière linéaire.

4. Récipient selon la revendication 1 ou 2, **caractérisé en ce que** le côté supérieur (46) et/ou le côté inférieur (45) du nez (11, 27, 30, 36) s'étend de manière courbe.

5. Récipient selon la revendication 4, **caractérisé en ce que** le côté supérieur (46) et/ou le côté inférieur (45) du nez (11, 27, 30, 36) s'étend de manière courbe convexe.

6. Récipient selon la revendication 4, **caractérisé en ce que** le côté supérieur (46) et/ou le côté inférieur (45) du nez (11, 27, 30, 36) s'étend de manière courbe concave.

7. Récipient selon l'une quelconque des revendications 1 à 6, **caractérisé en ce que** le côté supérieur (46) et/ou le côté inférieur (45) du nez (11, 27, 30, 36) présente une contre-dépouille (47).

8. Récipient selon l'une quelconque des revendications 1 à 7, **caractérisé en ce que** le nez (11, 27, 30, 36) se transforme en un renforcement (48) dans la paroi latérale (3 à 6, 14 à 17, 31).

9. Récipient selon l'une quelconque des revendications 1 à 8, **caractérisé en ce que** les nez (11, 27, 30, 36) sont disposés sur deux parois latérales opposées (3 à 6, 14 à 17, 31).

10. Récipient selon l'une quelconque des revendications 1 à 8, **caractérisé en ce que** les nez (11, 27, 30, 36) sont disposés sur quatre parois latérales opposées (3 à 6, 14 à 17, 31).

11. Récipient selon l'une quelconque des revendications 1 à 10, **caractérisé en ce qu'**au moins un nez supplémentaire (30a) est disposé entre les deux nez (11, 27, 30, 36) d'une paroi latérale (3 à 6, 14 à 17, 31).

12. Récipient selon l'une quelconque des revendications 1 à 11, **caractérisé en ce qu'**au moins une saillie est disposée en dessous du nez (11, 27, 30, 36) et à distance de celui-ci.

13. Récipient selon l'une quelconque des revendications 1 à 12, **caractérisé en ce que** le nez (11, 27, 30, 36) est moulé intégralement sur la paroi latérale (3 à 6, 14 à 17, 31).

14. Récipient selon l'une quelconque des revendications 1 à 12, **caractérisé en ce que** le nez (11, 27, 30, 36) est formé comme composant séparé et est relié par le biais d'une section moulée à la paroi latérale (3 à 6, 14 à 17, 31).

15. Récipient selon la revendication 14, **caractérisé en ce que** le nez (11, 27, 30, 36) est inséré avec une section dans une ouverture de la paroi latérale (3 à 6, 14 à 17, 31).

16. Récipient selon la revendication 14, **caractérisé en ce que** le nez (11, 27, 30, 36) est collé ou soudé avec une section à la paroi latérale (3 à 6, 14 à 17, 31).

17. Récipient selon l'une quelconque des revendications 1 à 16, **caractérisé en ce que** le récipient (1, 12, 28) comprend des parois latérales rabattables (3 à 6, 14 à 17, 31).
